# FASCICULE DE BREVET EUROPEEN

(11) **EP 0 451 046 B1**
(45) Date de publication et mention de la délivrance du brevet: **13.10.1993**
(21) Numéro de dépôt: 91400891.7
(22) Date de dépôt: 02.04.1991
(51) Int. Cl.: B05B 7/10, F23C 11/02

(54) **Lance de dispersion de pulpe**
Lanze zur Pulpendispersion
Pulp dispersion lance

(30) Priorité: 02.04.1990 FR 9004200
(43) Date de publication de la demande: 09.10.1991
(73) Titulaire: STEIN INDUSTRIE Société Anonyme dite:, F-78140 Vélizy Villacoublay (FR)
(72) Inventeur: Duez, Christian, F-78960 Voisins les Bretonneux (FR); Semedard, Jean-Claude, F-75014 Paris (FR); Morin, Jean-Xavier, F-45170 Neuville aux Bois (FR)
(74) Mandataire: Weinmiller, Jürgen

(56) Documents cités:
- US-A- 3 840 181
- US-A- 3 897 007
- PATENT ABSTRACTS OF JAPAN, vol. 10, no. 257, (M-513)[2313], 3 septembre 1986; & JP-A-61 83 817 (BABCOCK HITACHI K.K.) 28-04-1986

## Description

La présente invention concerne un dispositif destiné à projeter et à disperser une pulpe au moyen d'un gaz moteur. Ce dispositif est appelé ici "lance" parce qu'il présente typiquement, quoique non nécessairement, une forme allongée.

On définit par pulpe un produit liquide ou pâteux obtenu par le mélange de produits solides et liquides, plus éventuellement d'additifs destinés à diminuer la viscosité, et tel que sa mise en mouvement est possible à l'aide de pompes. Ce peut être notamment une poudre de charbon additionnée d'eau et projetée par la lance dans une chaudière afin d'y être brûlée.

La caractéristique d'une pulpe est qu'il s'agit d'un produit souvent très visqueux ou pâteux et le plus souvent très abrasif, qui se manipule avec difficultés à l'aide de pompes généralement du genre pompes à béton, et qui ne peut être pulvérisé, de ce fait, avec les mêmes méthodes que celles utilisées pour des fluides moins visqueux tels que l'eau ou le fioul par exemple. En particulier, la vitesse avec laquelle la pulpe est véhiculée est généralement comprise entre 0,1 et 2 m/sec.
Une première lance de projection de pulpe connue, décrite dans le document US-A-3 840 181, comporte les éléments suivants qui lui sont communs avec une lance selon la présente invention :
- un tube central s'étendant longitudinalement sans diminution de section selon un axe de lance pour transporter une pulpe d'une entrée de pulpe formée d'un côté amont de ce tube à une sortie de lance formée à une extrémité de ce tube,
- un moyen d'alimentation en pulpe pour alimenter cette entrée de pulpe,
- un conduit de gaz,
- un moyen d'alimentation en gaz pour introduire un gaz moteur sous pression dans la partie amont de ce conduit de gaz,
- et des orifices de dispersion traversant la paroi du tube central pour introduire le gaz moteur dans ce tube à partir du conduit de gaz de manière à disperser et à accélérer la pulpe afin que celle-ci forme un jet en sortie de ce tube. Dans cette première lance connue les jets gazeux sont radiaux. Dans une deuxième lance de projection connue, selon le document JP-A-61-83817, les jets gazeux font un angle aigu avec l'axe de la lance. Dans les deux cas, ces jets désagrègent la colonne de pulpe et lui impriment une forte vitesse axiale. Ils créent ainsi un jet long et concentré. Les résultats obtenus avec de telles lances se dégradent très vite dès que l'on diminue la teneur en eau et que la pulpe devient très visqueuse.

On connaît également d'autres lances à pulpe injectant à leur extrémité de l'air par un conduit annulaire. Cet air est destiné à pénétrer dans le jet de pulpe et à le disperser. Ces lances ne sont pas adaptées aux fortes viscosités, l'air ne pénétrant pas suffisamment dans la pulpe et on obtient un jet de pulpe mal dispersé.

La présente invention a notamment pour but de permettre une dispersion plus efficace de la pulpe même dans le cas où la teneur de la pulpe en liquide est relativement faible.

Et, dans ce but, elle a notamment pour objet une lance qui comporte les éléments communs précédemment mentionnés, cf. préambule de la revendication 1 annexée, et qui est caractérisée par le fait qu'elle comporte deux séries d'orifices de dispersion qui sont une série de désagrégation constituée d'orifices de désagrégation percés à distance de la sortie de la lance pour que le gaz moteur forme des jets de désagrégation vers l'axe de la lance, et une série de mise en rotation formée, en aval de ladite série de désagrégation, par des orifices de mise en rotation introduisant des jets obliques dudit gaz moteur pour entraîner la pulpe en rotation, la série d'orifices de mise en rotation étant séparée de l'extrémité par une distance axiale comprise entre 60 % et 200 % du rayon interne du tube central, distance suffisante pour que le gaz moteur se mélange au moins partiellement à la pulpe avant la sortie de celle-ci en l'entraînant en rotation, et en même temps suffisamment petite pour que cette pulpe conserve, jusqu'à sa sortie du tube central, une fraction importante de l'énergie de rotation ainsi acquise.

A l'aide des figures schématiques ci-jointes, on va décrire ci-après comment la présente invention peut être mise en oeuvre, étant entendu que les éléments et dispositions mentionnés et représentés ne le sont qu'à titre d'exemples non limitatifs. Lorsqu'un même élément est représenté sur plusieurs figures il y est désigné par le même signe de référence.

La figure 1 représente une vue d'ensemble en élévation d'une lance selon la présente invention.

La figure 2 représente une vue en coupe axiale du nez constitué par un tronçon extrême amont de cette lance.

La figure 3 représente une vue en bout de cette lance.

Les figures 4, 5 et 6 représentent des vues en coupe transversale de cette lance selon des plans IV-IV, V-V et VI-VI de la figure 2.

On va tout d'abord décrire de manière générale, en se référant à ces figures, diverses dispositions qui sont adoptées dans la lance donnée en exemple mais qui pourraient être réalisées de manières différentes.

Certaines de ces dispositions sont connues. Selon ces dispositions connues la lance comporte les éléments suivants :
- Un tube central 1. Un axe de ce tube constitue un axe de lance 1C. Il définit une direction longitudinale. Des directions transversales, radiales et circonférentielles peuvent être définies en tout point par rapport à cet axe. La fonction de ce tube est de transporter une pulpe d'une entrée de pulpe 1A formée d'un côté amont de ce tube à une sortie de lance 1B formée à l'extrémité de ce tube. Sa section ne présente aucune diminution sur la longueur de la lance pour ne présenter aucun obstacle à la progression de la pulpe. Elle est par exemple constante.
- Un moyen d'alimentation en pulpe 12 pour alimenter cette entrée de pulpe.
- Un manchon 2A entourant le tube central 1 et formant un conduit annulaire autour de ce tube.
- Un moyen d'alimentation en gaz 14 pour introduire un gaz moteur sous pression dans une partie amont de ce conduit annulaire.
- Des orifices de dispersion 3, 4 sont répartis circonférentiellement et traversent la paroi du tube central 1. Ils introduisent le gaz moteur dans ce tube à partir du conduit annulaire de manière à disperser et à accélérer la pulpe afin que celle-ci forme un jet en sortie de ce tube.

D'autres dispositions sont nouvelles. Certaines de ces dispositions nouvelles visent surtout à améliorer la dispersion de la pulpe en sortie de la lance. Ce sont les suivantes :
- Certains au moins des orifices de dispersion sont des orifices de mise en rotation 4. Ils sont répartis circonférentiellement et présentent, respectivement, des longueurs suffisantes pour former, à partir du gaz moteur, des jets de mise en rotation dirigés et centrés sur des axes de ces orifices. Ces axes sont obliques. Plus précisément ils présentent, par rapport aux directions radiales de la lance, et dans des plans transversaux de la lance, des composantes d'inclinaison suffisantes pour qu'une composante circonférentielle de la vitesse des jets de mise en rotation entraîne la pulpe en rotation rapide dans le tube central. Ces orifices sont situés à partir de l'extrémité de ce tube central à une distance suffisante pour que ce gaz moteur se mélange au moins partiellement à cette pulpe avant la sortie de celle-ci en l'entrainant en rotation, cette distance étant en même temps suffisamment petite pour que cette pulpe conserve, jusqu'à sa sortie de ce tube central, une fraction importante de l'énergie de rotation ainsi acquise. Elle présente alors une rotation rapide qui épanouit le jet de pulpe en lui donnant une forme conique. Plus particulièrement cette distance est comprise entre 60 % et 200 % du rayon du tube central 1, et de préférence entre 75 % et 150 % de ce rayon. Plus particulièrement encore elle est avantageusement sensiblement égale à ce rayon.

La lance comporte deux séries d'orifices de dispersion. L'une est une série de désagrégation constituée d'orifices de désagrégation 3 percés à distance de la sortie de lance 1B pour que le gaz moteur forme des jets de désagrégation vers l'axe de lance 1C. L'autre est une série de mise en rotation formée en aval de la série de désagrégation et constituée par les orifices de mise en rotation 4.
- Les axes 4B des orifices 4 passent au moins deux fois plus loin de l'axe de lance 1C que les axes 3A des orifices de désagrégation 3.
- Ils sont tangents à un cylindre 4A qui est coaxial au tube central 1 et qui présente un rayon compris entre 16 % et 75 % d'un rayon interne de ce tube.
- La série de désagrégation 3 est séparée de la série de mise en rotation 4 par une distance axiale comprise entre 20 % et 400 % du rayon interne du tube central 1.
- Le rapport des débits massiques du gaz moteur et de la pulpe à disperser est compris entre 0,005 (cinq millièmes) et 0,4 (quatre dizièmes).

D'autres dispositions nouvelles visent surtout à limiter la perte de charge dans le tube central. Ce sont les suivantes :
- La lance comporte une série d'orifices de décollement 5 traversant la paroi du tube central 1 en amont des orifices de dispersion 3, 4. Ces orifices de décollement permettent à un débit limité de gaz moteur de pénétrer dans ce tube à partir du conduit annulaire 2 et d'y former une gaine gazeuse contre la surface interne de ce tube. Cette gaine gazeuse entoure la pulpe jusqu'aux orifices de dispersion ou, plus particulièrement, jusqu'aux orifices de désagrégation 3. Elle facilite l'écoulement du flux de pulpe dans ce tronçon de la lance.
- Pour cela la distance axiale des orifices de décollement 5 aux orifices de dispersion 3 est comprise entre 20 % et 400 % du rayon interne du tube central 1.
- La section de passage globale présentée au gaz moteur par les orifices de décollement 5 est inférieure à 40 % et de préférence à 10 % de celle présentée par les orifices de dispersion 3 et 4.
- Les orifices de décollement 5 présentent, respectivement, des longueurs suffisantes pour former, à partir du gaz moteur, des jets de décollement dirigés et centrés selon des axes 5A de ces orifices. Ces axes sont obliques et présentent, par rapport aux directions radiales de la lance, des inclinaisons suffisantes pour que les jets de décollement ne pénètrent que modérément dans la colonne de pulpe qui s'écoule dans le tube central 1.
- Ils sont tangents à un cylindre 5B qui est coaxial au tube central 1 et qui présente un rayon au moins égal à 70 % d'un rayon interne de ce tube.

L'efficacité de ces dispositions tient au fait que les jets de désagrégation tendent à gêner plus particulièrement la progression de la pulpe dans le tronçon du tube central situé en amont. La présence d'une gaine gazeuse dans ce tronçon empêche cette gêne.

On va maintenant décrire plus particulièrement la lance donnée en exemple.

Elle est constituée d'un tube central cylindrique 1 ayant un rayon interne de 32,5 mm et une épaisseur de 5 mm, et d'un conduit annulaire concentrique 2 qui est fermé sur l'extrémité du tube 1, complètement ou avec un faible jeu, et qui forme par un manchon 2A fixé sur le tube 1.

La pulpe circule dans le tube central 1 sous une pression de 5000 Pascals fournie par une pompe 12 qui constitue ledit moyen d'alimentation en pulpe. Le gaz moteur circule dans le conduit annulaire 2. Il est constitué par de l'air qui est comprimé par un compresseur 14 qui fournit une pression de 30 000 Pascals et qui constitue ledit moyen d'alimentation en gaz. Il est injecté dans la pulpe à l'extrémité de la lance par trois séries d'orifices calibrés, 3, 4 et 5 débouchant dans le tube central. Chacune de ces séries est formée d'orifices répartis circonférentiellement dans un plan transversal.

Une série d'orifices 3 constitue les orifices de désagrégation. Elle est destinée à injecter le gaz moteur à l'intérieur de la colonne de pulpe de façon à la désagréger. Les axes de ces orifices sont de préférence radiaux tout au moins ou orientés de façon à pénétrer à l'intérieur d'un cylindre fictif concentrique au conduit de pulpe, et de rayon inférieur ou égal au 1/3 de celui du tube central. Ces orifices ont par exemple un diamètre de 6,5 mm et sont au nombre de 5.

Une autre série d'orifices 4 constitue les orifices de mise en rotation. Elle est destinée à injecter le gaz moteur tangentiellement au flux de pulpe. Le gaz imprime alors à la pulpe une vitesse de rotation élevée et crée un film de pulpe sur la surface intérieure du tube central 1. Ce film de pulpe va éclater et s'épanouir en forme de cône en quittant l'orifice de sortie 1B de la lance. Les axes 4B de ces orifices sont tangents à un cercle fictif 4A de rayon compris entre 3/4 et 1/6 du rayon du tube central 1. Ces orifices ont par exemple un diamètre de 6,5 mm et sont au nombre de 10.

Une série d'orifices de décollement 5 est rajoutée afin de créer une gaine mince de gaz autour de la pulpe pour faciliter son écoulement. Ces orifices sont disposés en amont des séries de désagrégation et de mise en rotation. Ils ont par exemple un diamètre de 3 mm et sont au nombre de 6.

Leurs axes sont tangents à un cercle fictif dont le rayon est égal ou supérieur à 0,7 fois le rayon interne du tube central.

De façon à éviter que des particules de pulpe ne s'accrochent ou ne gouttent au nez de la lance, un jeu 6 est maintenu entre l'extrémité du manchon 2A et le tube central 1. Ce jeu est compris entre 0,01 fois et 0,1 fois le rayon intérieur du tube central.

Le jet de gaz passant par ce jeu est destiné à projeter au loin les éventuelles gouttes de pulpe. Ce jeu n'est maintenu qu'en partie basse de la lance lorsque celle-ci est en position horizontale ou proche de l'horizontale et s'étend alors sur un arc dont l'angle au centre est d'au moins 60 degrés.

La présente invention est particulièrement adaptée à l'injection de pulpe de charbon ou de matière carbonée dans des foyers de chaudière à lit fluidisé car, grâce à la vitesse de rotation imprimée à la pulpe par le gaz moteur, elle développe un jet avec une dispersion importante et permet une bonne répartition de la pulpe dans le foyer de la chaudière.

L'extrémité de cette lance est alors exécutée soit en acier réfractaire, soit en céramique pour limiter les usures dues à la température et à l'abrasion par les particules solides de la pulpe.

Bien que la lance donnée en exemple ait été destinée à une injection de pulpe dans une chaudière à lit fluidisé sous pression atmosphérique, l'invention s'applique également à une injection dans des enceintes sous pression et en particulier, dans des lits fluidisés ou des gazéifieurs sous pression.

Le débit total de pulpe est par exemple de 20 m3/h et le débit d'air de 700 m3/h.

La pulpe présente par exemple une viscosité telle que, dans un tuyau de diamètre 100 mm, la perte de charge à un débit de 10 m3/h, soit comprise entre 100 à 100 000 Pascals.

Il est à remarquer que de telles viscosités sont très différentes de celles de certains combustibles connus dans la technique qui ne sont pas des pulpes et qui sont appelés "coal water slurry fuel" c'est-à-dire "combustible à base de coulis charbon-eau" ou "Coal Water Mixture" (CWM) c'est-à-dire "mélange charbon-eau". La viscosité de ces combustibles connus est telle que, dans un tuyau de diamètre 100 mm la perte de charge à un débit de 10 m3/h soit typiquement de 20 Pascals et dans tous les cas inférieure à 70 Pascals.

Une lance connue adaptée à la dispersion d'un tel combustible est décrite dans le document JP-A-61-83817 précité, Patent Abstracts of Japan vol. 10, n° 257 (Babcock Hitachi K.K.). Elle comporte une chambre de séparation de particules selon leurs diamètres dans laquelle une émulsion formée par ce combustible et de la vapeur d'eau est entraînée en rotation par des trous injectant tangentiellement de la vapeur d'eau. Le combustible ainsi émulsifié et séparé passe à travers un orifice de sortie axial 25 et des orifices périphériques 24 dont le diamètre serait trop petit s'il s'agissait de disperser une pulpe de charbon.

## Revendications

1. Lance de dispersion de pulpe comportant :
- un tube central (1) s'étendant longitudinalement sans diminution de section selon un axe de lance (1C) pour transporter une pulpe d'une entrée de pulpe (1A) formée d'un côté amont de ce tube à une sortie de lance (1B) formée à une extrémité de ce tube,
- un moyen d'alimentation en pulpe (12) pour alimenter cette entrée de pulpe,
- un conduit de gaz (2),
- un moyen d'alimentation en gaz (14) pour introduire un gaz moteur sous pression dans la partie amont de ce conduit de gaz,
- et des orifices de dispersion (3, 4) traversant la paroi du tube central pour introduire le gaz moteur dans ce tube à partir du conduit de gaz de manière à disperser et à accélérer la pulpe afin que celle-ci forme un jet en sortie de ce tube, caractérisée en ce qu'elle comporte deux séries d'orifices de dispersion qui sont une série de désagrégation constituée d'orifices de désagrégation (3) percés à distance de la sortie de la lance (1B) pour que le gaz moteur forme des jets de désagrégation vers l'axe de la lance, et une série de mise en rotation formée, en aval de ladite série de désagrégation, par des orifices de mise en rotation (4) introduisant des jets obliques dudit gaz moteur pour entraîner la pulpe en rotation, la série d'orifices de mise en rotation (4) étant séparée de l'extrémité (1B) par une distance axiale comprise entre 60 % et 200 % du rayon interne du tube central, distance suffisante pour que le gaz moteur se mélange au moins partiellement à la pulpe avant la sortie de celle-ci en l'entraînant en rotation, et en même temps suffisamment petite pour que cette pulpe conserve, jusqu'à sa sortie du tube central, une fraction importante de l'énergie de rotation ainsi acquise.

2. Lance selon la revendication 1, caractérisée par le fait que ladite distance axiale des orifices de mise en rotation (4) à partir de l'extrémité (1B) du tube central (1) est comprise entre 75 et 150 % du rayon interne de ce tube.

3. Lance selon la revendication 2, caractérisée par le fait que ladite distance axiale des orifices de mise en rotation (4) à partir de l'extrémité (1B) du tube central (1) est sensiblement égale au rayon interne de ce tube.

4. Lance selon la revendication 1, caractérisée par le fait que les axes (4B) des orifices de mise en rotation (4) passent au moins deux fois plus loin de l'axe de lance (1C) que les axes (3A) des orifices de désagrégation (3).

5. Lance selon la revendication 1, caractérisée par le fait que les axes (4B) des orifices de mise en rotation (4) sont tangents à un cylindre (4A) qui est coaxial au tube central (1) et qui présente un rayon compris entre 16 % et 75 % d'un rayon interne de ce tube.

6. Lance selon la revendication 1, caractérisée par le fait que la série de désagrégation (3) est séparée de la série de mise en rotation (4) par une distance axiale comprise entre 20 % et 400 % du rayon interne du tube central (1).

7. Lance selon la revendication 1, caractérisée par le fait que le rapport des débits massiques du gaz moteur et de la pulpe à disperser est compris entre 0,005 (cinq millièmes) et 0,4 (quatre dizièmes).

8. Lance selon la revendication 1, présentant un axe (1C) s'écartant de la verticale, et caractérisée par le fait qu'un intervalle de sortie axiale de gaz moteur (6) est formé extérieurement à l'extrémité du tube central (1) sur une partie inférieure seulement de la circonférence de ce tube.

9. Lance selon la revendication 8, caractérisée par le fait que l'intervalle de sortie (6) s'étend sur un arc d'au moins 60 degrés.

## Patentansprüche

1. Pulpendispersionslanze, mit:
- einem zentralen Rohr (1), das sich ohne Querschnittsverminderung in Längsrichtung entlang einer Lanzenachse (1C) erstreckt, um eine Pulpe vom Pulpeneinlaß (1A) am vorderen Ende des Rohres zum Lanzenauslaß (1B) an einem Ende des Rohres zu befördern,
- einer Pulpespeiseeinrichtung (12) zur Versorgung des Pulpeneinlasses,
- einem Gaskanal (2),
- einer Gasspeiseeinrichtung (14) zum Einleiten eines unter Druck stehenden Treibgases in den stromaufwärts gelegenen Abschnitt des Gaskanals,
- und Dispersionslöcher (3, 4), die die Wand des zentralen Rohres durchdringen, um das Treibgas aus dem Gaskanal in das Rohr einzuleiten, derart, daß die Pulpe dispergiert und beschleunigt wird, damit sie am Auslaß des Rohres einen Strahl bildet, dadurch gekennzeichnet, daß die Lanze zwei Dispersionslochreihen aufweist, bestehend aus einer Aufschließungslochreihe mit Aufschließungslöchern (3), welche im Abstand zum Auslaß der Lanze (1B) gebohrt sind, damit das Treibgas zur Achse der Lanze hin gerichtete Aufschließungsstrahlen bildet, und aus einer die Drehung der Pumpe bewirkenden Lochreihe bestehen, die hinter der Aufschließungsreihe durch die Drehung bewirkende Löcher (4) gebildet wird und schräg gerichtete Strahlen des Treibgases einbläst, um die Pulpe in Drehung zu versetzen, wobei die Reihe der die Drehung bewirkenden Löcher (4) vom Ende (1B) durch einen axialen Abstand zwischen 60 % und 200 % des inneren Halbmessers des zentralen Rohres getrennt ist und dieser Abstand ausreicht, damit sich das Treibgas zumindest teilweise mit der Pulpe vor dessen Austritt vermischt, indem sie sie in Drehung versetzt, und wobei der Abstand zugleich genügend gering ist, damit die Pulpe bis zum Austritt aus dem zentralen Rohr einen erheblichen Teil der so gewonnenen Rotationsenergie beibehält.

2. Lanze nach Anspruch 1, dadurch gekennzeichnet, daß der axiale Abstand der die Drehung bewirkenden Löcher (4) vom Ende (1B) des zentralen Rohres (1) zwischen 75 % und 150 % des inneren Halbmessers des Rohres beträgt.

3. Lanze nach Anspruch 2, dadurch gekennzeichnet, daß der axiale Abstand der die Dehnung bewirkenden Löcher (4) vom Ende (1B) des zentralen Rohres (1) im wesentlichen dem inneren Halbmessers des Rohres entspricht.

4. Lanze nach Anspruch 1, dadurch gekennzeichnet, daß die Achsen (4B) der die Drehung bewirkenden Löcher (4) mindestens zweimal so weit von der Lanzenachse (1C) entfernt vorbeilaufen wie die Achsen (3A) der Aufschließungslöcher (3).

5. Lanze nach Anspruch 1, dadurch gekennzeichnet, daß die Achsen (4B) der die Drehung bewirkenden Löcher (4) einen Zylinder (4A) tangieren, der koaxial zum zentralen Rohr (1) verläuft und einen Halbmesser zwischen 16 % und 75 % des Innenhalbmessers des Rohres besitzt.

6. Lanze nach Anspruch 1, dadurch gekennzeichnet, daß die Aufschließungslochreihe (3) von der die Drehung bewirkenden Lochreihe (4) durch einen axialen Abstand zwischen 20 % und 40 % inneren Halbmessers des zentralen Rohres (1) getrennt ist.

7. Lanze nach Anspruch 1, dadurch gekennzeichnet, daß das Massendurchsatzverhältnis des Treibgases und der zu dispergierenden Pulpe zwischen 0,005 und 0,4 beträgt.

8. Lanze nach Anspruch 1, mit einer Achse (1C), die von der Senkrechten abweicht, dadurch gekennzeichnet, daß außerhalb des Endes des zentralen Rohres (1) eine axiale Austrittslücke für das Treibgas (6) nur in einem unteren Abschnitt des Umfanges des Rohres gebildet ist.

9. Lanze nach Anspruch 8, dadurch gekennzeichnet, daß sich die Austrittslücke (6) über einen Bogen von mindestens 60° erstreckt.

## Claims

1. A pulp dispersion lance comprising:
- a central tube (1) extending longitudinally without reduction in cross-section along the axis of the lance (1C) to convey a pulp from a pulp inlet (1A) formed at an upstream end of the tube to a lance outlet (1B) formed at an end of the tube;
- pulp feed means (12) for feeding said pulp inlet;
- a gas duct (2);
- gas feed means (14) for injecting a driving gas under pressure into an upstream portion of said gas duct; and
- dispersion orifices (3, 4) passing through the wall of the central tube to inject the driving gas into the tube from the gas duct in such a manner as to disperse and accelerate the pulp so that it forms a jet on leaving the tube; characterized in that it comprises two series of dispersion orifices comprising a break-up series constituted by break-up orifices (3) pierced at a distance from the outlet of the lance (1B), such that the driving gas forms break-up jets directed towards the lance axis, and a rotation-imparting series of orifices formed downstream from the break-up series by rotation-imparting orifices (4), which inject oblique jets of said drive gas in order to drive the pulp into rotation, the series of rotation-imparting orifices (4) being at an axial distance from said downstream end (1B) lying in the range 60 % to 200 % of the inside radius of the central tube, with the distance being sufficient for the driving gas to mix up at least in part with the pulp in driving it into rotation upstream of its outlet, and being simultaneously short enough to ensure that on leaving the central tube the pulp conserves a significant fraction of the rotational energy acquired in this way.

2. A lance according to claim 1, characterized in that said axial distance of the rotation-imparting orifices (4) from the downstream end (1B) of the central tube (1) lies in the range 75 % to 150 % of the inside radius of the tube.

3. A lance according to claim 2, characterized in that said axial distance of the rotation-imparting orifices (4) from the downstream end (1B) of the central tube (1) is substantially equal to the inside radius of the tube.

4. A lance according to claim 1, characterized in that the axes (4B) of the rotation-imparting orifices (4) pass at least twice as far from the lance axis (1C) as the axes (3A) of the break-up orifices (3).

5. A lance according to claim 1, characterized in that the axes (4B) of the rotation-imparting orifices (4) are tangential to a cylinder (4A) which is coaxial with the central tube (1) and which has a radius lying in the range 16 % to 75 % of an inside radius of this tube.

6. A lance according to claim 1, characterized in that the break-up series (3) is separated from the rotation-imparting series (4) by an axial distance lying in the range 20 % to 400 % of the inside radius of the central tube (1).

7. A lance according to claim 1, characterized in that the ratio of the mass flow rate of the driving gas to the mass flow rate of the pulp to be dispersed lies in the range 0.005 to 0.4.

8. A lance according to claim 1, having an axis (1C) extending away from the vertical, and characterized in that an axial outlet gap (6) is formed for the driving gas outside the downstream end of the central tube (1) over a lower portion only of the circumference of the tube.

9. A lance according to claim 8, characterized in that the outlet gap (6) extends over an arc of at least 60°.
